# EUROPÄISCHE PATENTSCHRIFT

(11) **EP 1 994 807 B1**
(45) Veröffentlichungstag und Bekanntmachung des Hinweises auf die Patenterteilung: **22.04.2009**
(21) Anmeldenummer: 07711569.9
(22) Anmeldetag: 17.02.2007
(51) Int. Cl.: H05H 1/24

(54) **VORRICHTUNG ZUR ERZEUGUNG EINES PLASMA-JETS**
APPARATUS FOR PRODUCING A PLASMA JET
DISPOSITIF DE PRODUCTION D'UN JET DE PLASMA

(30) Priorität: 16.03.2006 DE 102006012100
(43) Veröffentlichungstag der Anmeldung: 26.11.2008
(73) Patentinhaber: Maschinenfabrik Reinhausen GmbH, 93059 Regensburg (DE)
(72) Erfinder: IGNATKOV, Andrej, 42285 Wuppertal (DE); RAACKE, Jens, 40822 Mettmann (DE)
(86) Internationale Anmeldenummer: PCT/EP2007/001386
(87) Internationale Veröffentlichungsnummer: WO 2007/104404

(56) Entgegenhaltungen:
- WO-A-20/05125286
- DE-A1- 4 136 297
- DE-A1- 19 628 952
- US-A1- 2003 141 182
- US-B1- 6 194 835
- TOSHIFUJI J ET AL: "Cold arc-plasma jet under atmospheric pressure for surface modification" SURFACE & COATINGS TECHNOLOGY ELSEVIER SWITZERLAND, Bd. 171, Nr. 1-3, 1. Juli 2003 (2003-07-01), Seiten 302-306, XP002436228 ISSN: 0257-8972 in der Anmeldung erwähnt

## Beschreibung

Die Erfindung betrifft eine Vorrichtung zur Erzeugung eines Plasma-Jets mit mindestens einem Entladungsrohr, durch das ein Prozessgas hindurchströmt.

Eine solche Vorrichtung mit einem Entladungsrohr ist aus der Veröffentlichung von Jungo Toshifuji et al: "Cold arc-plasma jet under atmospheric pressure for surface modification", Surface and Coatings Technology 2003, Seite 302ff sowie der weiteren Veröffentlichung "Workshop Plasmabehandlung und Plasma-CVD-Beschichtung bei Atmosphärendruck", Dresden, 16. November 2004 bekannt. Die bekannte Vorrichtung weist ein Entladungsrohr aus dielektrischem Material auf, wobei eine erste Elektrode massiv ausgebildet und zentrisch im Inneren des Entladungsrohres in Längsrichtung sich erstreckend angeordnet ist, und wobei eine zweite Elektrode das Entladungsrohr umfasst. Die zweite Elektrode ist dabei konzentrisch ausgebildet, so dass erste Elektrode im Inneren, Entladungsrohr und zweite Elektrode einen koaxialen und im Querschnitt konzentrischen Aufbau mit einer offenen Stirnseite bilden, an der der Plasma-Jet erzeugt wird. Die innere, stabförmige Elektrode wird dazu auf Hochspannung gelegt, während die äußere Elektrode geerdet ist. Damit kommt es auf Grund der Verhältnisse des elektrischen Feldes bevorzugt zu einer Zündung des Plasmas an der Spitze der inneren, stabförmigen Elektrode. Das Plasma breitet sich dann in Richtung des Prozessgasflusses aus. Bei einem Betrieb mit Helium, Stickstoff oder Luft als Prozessgasen bildet sich ein diffuser Plasma-Jet zwischen der Spitze der inneren Elektrode und einem Substrat, das mit dem Plasma-Jet bearbeitet werden kann, aus. Es handelt sich dabei um ein "kaltes" Plasma, bei dem die Gastemperatur relativ gering ist; sie bewegt sich im Bereich der Zimmertemperatur bis max. einigen 100 Grad C.

Erhöht man jedoch nach Zündung des Plasma-Jets bei der bekannten Vorrichtung die anliegende Spannung, um mehr Leistung einzukoppeln, um z. B. einen längeren oder intensiveren Plasma-Jet zu erhalten, so beobachtet man, dass sich auch auf der Rückseite der inneren Elektrode bzw. an der auf gleichem Potential liegenden Befestigung der inneren Elektrode bei der bekannten Vorrichtung ein Plasma ausbildet - und zwar entgegengesetzt zur Prozessgasströmung. Diese zusätzliche sogenannte parasitäre Entladung ist unerwünscht, da sie nicht zum Jet beiträgt.

Ferner kann es bei der bekannten Vorrichtung bei hoher Betriebsspannung und damit großer eingekoppelter Leistung zu einer direkten Plasma-Verbindung, d. h. einem Überschlag, zwischen der inneren Elektrode und der äußeren Elektrode kommen. Das Plasma ist dann nicht mehr diffus und kalt, sondern tritt kontrahiert in dünnen Kanälen auf, die eine wesentlich höhere Gastemperatur aufweisen. Dies kann zu einer Beschädigung der Vorrichtung und/oder des Substrates führen.

Weiterhin kann es zu einer thermischen Beschädigung des das Prozessgas zuführenden Gasschlauches kommen.

Aufgabe der Erfindung ist es demnach, eine Vorrichtung zur Erzeugung eines Plasma-Jets der eingangs genannten Art anzugeben, bei der parasitäre Entladungen auf geeignete Weise unterdrückt werden und keine Überschläge zwischen erster und zweiter Elektrode auftreten können. Weiterhin ist es eine Aufgabe der Erfindung, insgesamt die thermischen Belastungen der einzelnen Bauteile der Vorrichtung und des Substrates zu reduzieren, indem erreicht wird, dass nur "kaltes" Plasma erzeugt wird.

Diese Aufgabe wird durch eine Vorrichtung zur Erzeugung eines Plasma-Jets mit den Merkmalen des ersten Patentanspruches gelöst. Die Unteransprüche betreffen besonders vorteilhafte Weiterbildungen der Erfindung.

Die Erfindung geht von der allgemeinen Erkenntnis aus, dass das Innere von metallischen, unter einer elektrischen Spannung stehenden Hohlkörpern feldfrei ist. Würde man jedoch, was für den Fachmann naheliegend wäre, einen Hohlzylinder wählen, hätte dieser den Nachteil, dass an den Rändern des Hohlzylinders das elektrische Feld in dessen Inneres hinreichen würde, so dass unter Umständen ein zur Zündung des Plasmas ausreichendes Feld an einem - unerwünschten - Ort im Gasschlauch vorhanden wäre. Daher ist erfindungsgemäß die metallische Halterung für den Gasschlauch derart ausgeführt, das diese sich konisch unter einem bestimmten Winkel oder auch auf andere Weise, etwa treppenförmig, aufweitet, so dass das axial elektrische Feld am Rande der Halterung wesentlich kleiner ist als bei einem üblichen Hohlzylinder mit konstantem Durchmesser. In vorteilhafter Weiterbildung der Erfindung sind alle Kanten der Halterung abgerundet, um hohe elektrische Felder zu vermeiden.

Nach einer besonders vorteilhaften Weiterbildung der Erfindung, ist die zweite, äußere, geerdete Elektrode nicht mehr, wie nach dem Stand der Technik bekannt, unmittelbar auf dem Entladungsrohr angeordnet, sondern weist einen gewissen radialen Abstand auf.

Nach einer besonders vorteilhaften anderen Weiterbildung der Erfindung ist auf dem Ende des Entladungsrohres eine Abschlusskappe aus einem Dielektrikum angebracht. Damit lässt sich ein intensiverer Plasma-Jet insbesondere bei der Verwendung von Edelgasen erzeugen.

Nach einer vorteilhaften, nochmals modifizierten Weiterentwicklung der Erfindung ist zwischen dem Gasschlauch und dem Entladungsrohr ein Filter vorgesehen. Damit wird zusätzlich zu den bereits beschriebenen Vorteilen der Erfindung auch eine Geräuschbildung durch Verwirbelung unterdrückt. Diese Geräuschbildung tritt bei den aus dem Stand der Technik bekannten Vorrichtungen dadurch auf, dass das Prozessgas unmittelbar aus der Gaszuführung über einen Schlauch o. ä. in die Entladungskammer strömt und durch die Umströmung der Halterung der inneren Elektrode es zu einer Verwirbelung mit damit verbundener Geräuschentwicklung kommt.

Die Erfindung soll nachfolgend an Hand von Zeichnungen beispielhaft noch näher erläutert werden. Es zeigen:
- Figur 1: eine erste Ausführungsform einer erfindungsgemäßen Vorrichtung mit einem Entladungsrohr
- Figur 2: eine zweite Ausführungsform einer solchen Vorrichtung
- Figur 3: eine dritte Ausführungsform einer solchen Vorrichtung mit einer zusätzlichen Abschlusskappe
- Figur 4: eine vierte Ausführungsform einer solchen Vorrichtung mit einer modifizierten Abschlusskappe
- Figur 5: eine erste Ausführungsform einer erfindungsgemäßen Vorrichtung mit mehreren Entladungsrohren
- Figur 6: eine zweite Ausführungsform einer solchen Vorrichtung
- Figur 7: eine weitere, kommerzielle Ausführungsform einer erfindungsgemäßen Vorrichtung mit einem Entladungsrohr.

Zunächst soll die in Figur 1 schematisch dargestellte erste erfindungsgemäße Vorrichtung näher erläutert werden. Sie weist ein Entladungsrohr 1 aus dielektrischem Material auf, in dessen Innerem eine innere, stabförmige, massive Elektrode 2 angeordnet ist. Eine zweite Elektrode 3 umfasst das Entladungsrohr 1. Dies kann direkt oder mit radialem Abstand geschehen. Diese Elektrode 3 ist dabei besonders vorteilhaft konzentrisch ausgebildet, so dass die Elektrode 2 im Inneren, das dielektrische Entladungsrohr 1 und die äußere Elektrode 3 einen koaxialen und im Querschnitt konzentrischen Aufbau mit einer offenen Stirnseite bilden, an der der Plasma-Jet erzeugt wird. Die innere Elektrode 1 wird dazu auf Hochspannung gelegt, während die äußere Elektrode 3 geerdet ist. Erfindungsgemäß ist am Ende des Entladungsrohres 1 ein metallischer Entladungsschutz 4 vorgesehen. Der Entladungsschutz 4 ist hier gleichzeitig die Halterung für einen Gasschlauch 5, durch den das Prozessgas zugeführt wird. Die Strömungsrichtung des Prozessgases ist durch einen Pfeil symbolisiert. Der Entladungsschutz 4 ist weiterhin auch Halterung und dient zur Kontaktierung für ein Hochspannungskabel 6. Nach einer vorteilhaften Weiterbildung der Erfindung ist hier noch ein Filter 7 aus Sintermaterial vorgesehen. Dieses Filter 7 wird weiter unten noch näher erläutert. Die innere Elektrode 2, die z. B. aus Wolfram besteht, wird durch dieses Filter 7 gehalten und in ihrer zentrischen Lage im Inneren des Entladungsrohres 1 fixiert. Bei dieser Ausführungsform der Erfindung ist der Entladungsschutz 4 so ausgeführt, dass sich die metallische Halterung für den Gasschlauch 5 konisch unter einem Winkel α aufweitet, so dass das axiale elektrische Feld am Rande der Halterung wesentlich kleiner ist, als dies bei einem Hohlzylinder mit konstantem Durchmesser nach dem Stand der Technik der Fall wäre. Der Winkel α hängt von der maximalen Betriebsspannung sowie dem Verhältnis der Durchmesser des Gasschlauches 5 einerseits und des Durchmessers des Entladungsrohres 1 andererseits ab. Besonders vorteilhaft ist es, alle Kanten des Entladungsschutzes 4, insbesondere im Bereich der Halterung, abzurunden, um hohe elektrische Felder zu vermeiden.

Durch die Verwendung des Filters 7, wie in der Figur 1 gezeigt, zwischen dem Gasschlauch 5 und dem Entladungsrohr 1 wird eine mögliche Geräuschbildung durch Verwirbelung unterdrückt. Nach dem Durchtritt durch das Filter 7 ist die Gasströmung im Wesentlichen laminar und stabil. Das Filter 7 kann, wie ebenfalls in der Figur 1 gezeigt, in einer besonderen Ausführungsform, z. B., wenn es aus Sinterbronze besteht, gleichzeitig als Halterung der inneren Elektrode 2 verwendet werden. Weiterhin entsteht im rückwärtigen Bereich des Filters 7, entgegen der Strömungsrichtung des Prozessgases, ein Staudruck, der sich ebenfalls auf die erwünschte Unterdrückung parasitärer Entladungen auswirkt, da die Zündfeldstärke des Prozessgases eine Funktion des herrschenden Druckes ist. Befindet man sich auf dem rechten Ast der sogenannten Paschenkurve, so steigt die Zündspannung eines Gases mit steigendem Druck. Diese Zusammenhänge sind dem Fachmann geläufig.

In Figur 2 ist eine zweite Ausführungsform einer erfindungsgemäßen Vorrichtung gezeigt, bei der der Entladungsschutz 4 anders gestaltet ist. Bei dieser Ausführungsform ist im Entladungsschutz 4 eine Bohrung mit einem Durchmesser d und einer Tiefe t vorgesehen. Auch bei dieser Ausführungsform wird dadurch ein wesentlich kleineres axiales elektrisches Feld am Rand der Halterung realisiert. Im Rahmen der Erfindung sind auch weitere Ausführungsformen des Entladungsschutzes 4 denkbar, beispielsweise eine treppenförmige Ausweitung statt eines Winkels α.

In Figur 3 ist eine weitere Ausführungsform einer erfindungsgemäßen Vorrichtung gezeigt. Abweichend vom Stand der Technik ist hier die äußere, geerdete Elektrode 3 nicht mehr unmittelbar auf dem Entladungsrohr 1, sondern in einem gewissen radialem Abstand zu diesem angeordnet. Weiterhin ist bei dieser Ausführungsform auf dem offenen Ende des Entladungsrohres 1 eine dielektrische Abschlusskappe 8 angebracht. Die Abschlusskappe 8 besteht z. B. aus Teflon oder einem anderen Kunststoff mit entsprechender thermischer und mechanischer Stabilität, alternativ aber auch Keramik. Auf besonders einfache Weise kann die Abschlusskappe 8 durch Verschrauben mit der äußeren Elektrode 3 befestigt sein.

Die Abschlusskappe 8 aus dielektrischem Material dient der Erzeugung eines Plasma-Jets besonders für Edelgase als Prozessgase bei relativ geringer Leistungseinkopplung von typischer Weise einigen Watt. Gleichzeitig verhindert die erfindungsgemäße Abschlusskappe 8 einen Überschlag bzw. eine Bogenentladung zwischen der inneren Elektrode 2 und der geerdeten äußeren Elektrode 3, da der Abstand zwischen diesen beiden Elektroden nun elektrisch wesentlich größer ist.

In Figur 4 ist eine weitere Ausführungsform der erfindungsgemäßen Vorrichtung mit einer modifizierten, zweiteilig ausgebildeten Abschlusskappe 8 gezeigt. Der äußere Teil besteht weiterhin aus einem Dielektrikum, während zusätzlich ein innerer metallischer Einsatz 9 vorgesehen ist, der mit der äußeren Elektrode 3 leitend verbunden ist. Diese Ausführung ist besonders für ein Arbeiten mit molekularen Gasen als Prozessgas geeignet; der innere metallische Einsatz 9 führt zu einer Erhöhung des elektrischen Feldes im Inneren des Entladungsrohres 1 und damit auch zu einem intensiveren Plasma-Jet.

Im Rahmen der Erfindung kann die äußere Elektrode 3 auch auf andere Weise teilweise von einem Dielektrikum umschlossen bzw. vollständig in einem Dielektrikum eingeschlossen sein.

In Figur 5 ist in schematischer Darstellung eine Ausführungsform der Erfindung mit mehreren Entladungsrohren 1, eine sogenannte Multijet-Anordnung, gezeigt. Es sind mehrere parallele Entladungsrohre 1 dargestellt, die von einem Zufuhrkanal 10 für das Prozessgas und einem Gasverteilungssystern 11 jeweils mit diesem Prozessgas versorgt werden. Eine solche Anordnung ist prinzipiell ebenfalls bereits aus dem Stand der Technik bekannt. Bei der bekannten Anordnung würde unter einer Vielzahl von Entladungsrohren dasjenige bevorzugt vom Prozessgas durchströmt werden, das den geringsten Strömungswiderstand aufweist bzw. am dichtesten sich am Zufuhrkanal 10 befindet. Eine solche Ungleichmäßigkeit des Prozessgasaustrittes beim Stand der Technik wirkt sich negativ auf die Gleichmäßigkeit der Oberflächenbehandlung eines Substrates aus.

Bei der in Figur 5 gezeigten Ausführungsform ist nach einer vorteilhaften Weiterbildung der Erfindung in jedem Entladungsrohr 1 ein Filter 7, so wie es weiter oben bereits erläutert wurde, angeordnet, dessen Strömungswiderstand wesentlich größer ist als der Strömungswiderstand des Entladungsrohres 1 selbst, so dass sich eine gleichmäßige Versorgung jedes Entladungsrohres 1 mit Prozessgas ergibt; dies führt zu einer Vergleichmäßigung der einzelnen parallelen Plasma-Jets.

In Figur 6 ist eine nochmals modifizierte Ausführungsform einer solchen Anordnung gezeigt, bei der statt einzelner Filter eine größere, gemeinsame Filterplatte 12 vor den einzelnen Entladungsrohren 1 angeordnet ist.

Schließlich ist, nachdem die erläuterten Figuren 1 bis 6 schematische Darstellungen mit den wichtigsten, erfindungswesentlichen Teilen darstellen, in Figur 7 eine komplette Zusammenstellungszeichnung einer kommerziellen, erfindungsgemäßen Vorrichtung gezeigt. Neben den bereits erläuterten Bauteilen ist hier noch ein ringförmiger Isolator 13 aus Kunststoff gezeigt, der das Entladungsrohr 1 umschließt. Um diesen Isolator 13 herum ist ein Schutzrohr 14 aus Keramik angeordnet. Um die äußere Elektrode 3 herum befindet sich eine Schutzisolierung 15 aus Kunststoff. Den äußeren Abschluss bildet ein rundes metallisches Gehäuse 16. Bei der hier dargestellten Ausführungsform befindet sich am Filter 7 ein spezieller Elektrodenhalter 17 aus Metall als eigenständiges Bauteil. Am hinteren Ende weist die Vorrichtung noch eine Abdeckkappe 18 aus Kunststoff auf, an die sich ein Endstück 19 aus Metall anschließt. In das Endstück 19 ist ein Schraubanschluss 20 eingeschraubt, durch den sowohl der Gasschlauch 5 als auch das Hochspannungskabel 6 geführt werden. Am vorderen, offenen Ende der Vorrichtung sind noch Kunststoffschrauben 21 gezeigt, mittels der die Abschlusskappe 8 befestigt ist, hier an der äußeren ringförmigen Elektrode 3.

## Patentansprüche

1. Vorrichtung zur Erzeugung eines Plasma-Jets mit mindestens einem Entladungsrohr (1), durch das ein durch einen Gasschlauch (5) zugeführtes Prozessgas hindurchströmt,
wobei die Wandung des Entladungsrohres (1) aus dielektrischem Material besteht,
wobei eine erste Elektrode (2), massiv ausgebildet und zentrisch im Inneren des Entladungsrohres (1) in dessen Längsrichtung sich erstreckend angeordnet ist,
wobei eine zweite Elektrode (3) in axialer Richtung die Wandung des Entladungsrohres (1) konzentrisch umschließend angeordnet ist, derart, dass erste Elektrode (2), Entladungsrohr (1) und zweite Elektrode (3) einen koaxialen und im Querschnitt konzentrischen Aufbau mit einer offenen Stirnseite bilden, an der der Plasma-Jet erzeugbar ist,
**dadurch gekennzeichnet,**
**dass** am Entladungsrohr (1) ein Entladungsschutz (4) aus elektrisch leitendem Material angeordnet ist, der mit der ersten Elektrode (2) verbunden ist,
**dass** der Entladungsschutz (4) das freie Ende des Gasschlauches (5) aufnimmt und dass sich die dem freien Ende des Gasschlauches (5) zugewandte Seite des Entladungsschutzes (4) aufweitet, derart, dass er mit einem Zwischenraum den Gasschlauch (5) umschließt.

2. Vorrichtung nach Patentanspruch 1,
**dadurch gekennzeichnet,**
**dass** die dem freien Ende des Gasschlauches (5) zugewandte Seite des Entladungsschutzes (4) konisch unter einem Winkel α aufgeweitet ist.

3. Vorrichtung nach Patentanspruch 1,
**dadurch gekennzeichnet,**
**dass** die dem freien Ende des Gasschlauches (5) zugewandte Seite des Entladungsschutzes (4) durch eine zentrische Bohrung aufgeweitet ist.

4. Vorrichtung nach einem der Patentansprüche 1 bis 3,
**dadurch gekennzeichnet,**
**dass** die zweite Elektrode (3) in einem radialen Abstand zum Entladungsrohr (1) um dieses herum angeordnet ist.

5. Vorrichtung nach einem der Patentansprüche 1 bis 4,
**dadurch gekennzeichnet,**
**dass** an der Stirnseite der Vorrichtung, an der der Plasma-Jet erzeugbar ist, eine dielektrische, konzentrische Abschlusskappe (8) angeordnet ist, die die zweite Elektrode (3) umgreift.

6. Vorrichtung nach Patentanspruch 5,
**dadurch gekennzeichnet,**
**dass** die Abschlusskappe (8) aus Teflon, einem anderen Kunststoff mit entsprechender thermischer und mechanischer Stabilität oder Keramik besteht.

7. Vorrichtung nach einem der Patentansprüche 5 oder 6,
**dadurch gekennzeichnet,**
**dass** die Abschlusskappe (8) zweiteilig ausgebildet ist, derart, dass ein zusätzlicher, innerer metallischer Einsatz (9) vorgesehen ist, der mit der zweiten Elektrode (3) leitend verbunden ist.

8. Vorrichtung nach einem der Patenansprüche 1 bis 4,
**dadurch gekennzeichnet,**
**dass** die zweite Elektrode (3) vollständig oder teilweise von einem Dielektrikum umschlossen ist.

9. Vorrichtung nach einem der Patentansprüche 1 bis 8,
**dadurch gekennzeichnet,**
**dass** an der Stirnseite des Entladungsrohres (1), an der das Prozessgas zuführbar ist, ein vom Prozessgas durchströmbares Filter (7) vorgesehen ist.

10. Vorrichtung nach Patentanspruch 9
**dadurch gekennzeichnet,**
**dass** das Filter (7) aus Sintermaterial, insbesondere Sinterbronze, besteht.

11. Vorrichtung nach einem der Patentansprüche 9 oder 10,
**dadurch gekennzeichnet,**
**dass** bei mehreren vorgesehenen Entladungsrohren (1) jedes davon ein Filter (7) aufweist.

12. Vorrichtung nach einem der Patentansprüche 9 oder 10,
**dadurch gekennzeichnet,**
**dass** bei mehreren vorgesehenen Entladungsrohren (1) alle diese gemeinsam eine einzige Filterplatte (12) aufweisen.

## Claims

1. Device for the generation of a plasma jet with at least one discharge tube (1), through which process gas supplied by a gas hose (5) flows, whereby the walls of the discharge tube (1) are made of dielectric material, whereby a first electrode (2), which is of solid form, is positioned centrally in a lengthwise direction on the inside of the discharge tube (1), whereby a second electrode (3) is positioned concentrically around the discharge tube in an axial direction, in such a way that the first electrode (2), the discharge tube (1) and the second electrode (3) form a coaxial and in cross-section concentric structure with an open front end at which the plasma jet can be formed,
**characterized in that**
a discharge protector (4) made of electrically conductive material is positioned on the discharge tube (1), the former being connected to the first electrode (2), and **in that** the discharge protector (4) holds the free end of the gas hose (5), and **in that** the end of the discharge protector (4) facing the free end of the gas hose (5) widens in such a way that it surrounds the gas hose (5) with a cavity between.

2. Device in accordance with Patent Claim 1,
**characterized in that**
the end of the discharge protector (4) facing the free end of the gas hose (5) widens in a conical form with an angle α.

3. Device in accordance with Patent Claim 1,
**characterized in that**
the end of the discharge protector (4) facing the free end of the gas hose (5) widens with a central borehole.

4. Device in accordance with one of Patent Claims 1 to 3,
**characterized in that**
the second electrode (3) is positioned in such a way that it surrounds the discharge tube (1) at a radial distance.

5. Device in accordance with one of Patent Claims 1 to 4,
**characterized in that**
on the front end of the device on which the plasma jet can be generated, a dielectric, concentric cap (8) is positioned which surrounds the second electrode (3).

6. Device in accordance with Patent Claim 5,
**characterized in that**
the cap (8) is made of Teflon, an alternative synthetic material with concomitant thermal and mechanical stability, or ceramic.

7. Device in accordance with Patent Claims 5 or 6,
**characterized in that**
the cap (8) is made of two parts, in such a way that provision is made for an additional inner metallic insert (9) which is conductively connected to the second electrode (3).

8. Device in accordance with one of Patent Claims 1 to 4,
**characterized in that**
the second electrode (3) is fully or partially surrounded by a dielectric.

9. Device in accordance with one of Patent Claims 1 to 8,
**characterized in that**
on the front end of the discharge tube (1) on which the process gas can be supplied, provision is made for a filter (7) through which the process gas can flow.

10. Device in accordance with Patent Claim 9,
**characterized in that**
the filter (7) is made of sintered material, in particular sintered bronze.

11. Device in accordance with one of Patent Claims 9 or 10,
**characterized in that**
in the case of the provision of more than one discharge tube (1), each one of the discharge tubes (1) has a filter (7).

12. Device in accordance with one of Patent Claims 9 or 10,
**characterized in that**
in the case of the provision of more than one discharge tube (1), all of these discharge tubes (1) have a single, joint filter plate (12) together.

## Revendications

1. Dispositif servant à générer un jet de plasma avec au moins un tube de décharge (1), parcouru par un gaz de processus qui est amené par un tuyau à gaz (5),
la paroi du tube de décharge (1) étant constituée de matériau diélectrique,
une première électrode (2) de construction pleine étant agencée au centre à l'intérieur du tube de décharge (1), s'étendant dans le sens longitudinal de celui-ci,
une deuxième électrode (3) étant agencée dans le sens axial, enveloppant concentriquement la paroi du tube de décharge (1), de sorte que la première électrode (2), le tube de décharge (1) et la deuxième électrode (3) forment une structure coaxiale et concentrique dans la section transversale avec une face avant ouverte, contre laquelle le jet de plasma peut être généré,
**caractérisé en ce que**
une protection de décharge (4) en matériau électroconducteur qui est reliée à la première électrode (2) est agencée sur le tube de décharge (1),
la protection de décharge (4) accueille l'extrémité libre du tuyau à gaz (5)
le côté de la protection de décharge (4) dirigé vers l'extrémité libre du tuyau à gaz (5) se dilate de telle sorte qu'il enveloppe le tuyau à gaz (5) avec un intervalle.

2. Dispositif selon la revendication 1,
**caractérisé en ce que**
le côté de la protection de décharge (4) dirigé vers l'extrémité libre du tuyau à gaz (5) s'élargit en forme de cône selon un angle α.

3. Dispositif selon la revendication 1,
**caractérisé en ce que**
le côté de la protection de décharge (4) dirigé vers l'extrémité libre du tuyau à gaz (5) est élargi par un perçage centrique.

4. Dispositif selon l'une des revendications 1 à 3,
**caractérisé en ce que**
la deuxième électrode (3) est agencée autour du tube de décharge (1) à une distance radiale par rapport à celui-ci.

5. Dispositif selon l'une des revendications 1 à 4,
**caractérisé en ce que**
sur la face avant du dispositif sur laquelle peut être généré le jet de plasma, il est agencé un capuchon de recouvrement (8) diélectrique et concentrique qui enveloppe la deuxième électrode (3).

6. Dispositif selon la revendication 5,
**caractérisé en ce que**
le capuchon de recouvrement (8) est constitué de téflon, d'une autre matière synthétique présentant la stabilité thermique et mécanique adéquate ou de céramique.

7. Dispositif selon l'une des revendications 5 ou 6,
**caractérisé en ce que**
le capuchon de recouvrement (8) est formé de deux parties, de sorte qu'un insert métallique intérieur supplémentaire (9) est prévu, qui est en liaison conductrice avec la deuxième électrode (3).

8. Dispositif selon l'une des revendications 1 à 4,
**caractérisé en ce que**
la deuxième électrode (3) est entièrement ou partiellement enrobée d'un diélectrique.

9. Dispositif selon l'une des revendications 1 à 8,
**caractérisé en ce que**
il est prévu sur la face avant du tube de décharge (1), sur laquelle peut être amené le gaz de processus, un filtre (7) qui peut être traversé par le gaz de processus.

10. Dispositif selon la revendication 9,
**caractérisé en ce que**
le filtre (7) est constitué de matériau fritté, en particulier du bronze fritté.

11. Dispositif selon l'une des revendications 9 ou 10,
**caractérisé en ce que**
si plusieurs tubes de décharge (1) sont prévus, chacun d'eux présente un filtre (7).

12. Dispositif selon l'une des revendications 9 ou 10,
**caractérisé en ce que**
si plusieurs tubes de décharge (1) sont prévus, tous présentent en commun une seule plaque filtrante (12).
